# DEMANDE DE BREVET EUROPEEN

(11) **EP 1 962 019 A1**
(43) Date de publication de la demande: **27.08.2008**
(21) Numéro de dépôt: 08290085.3
(22) Date de dépôt: 30.01.2008
(51) Int. Cl.: F24C 7/06, F24H 3/00

(54) **Dispositif de chauffage par rayonnements**

(30) Priorité: 26.02.2007 FR 0701369
(71) Demandeur: Thermor Industrie, 45140 Saint-Jean-de-la-Ruelle (FR)
(72) Inventeur: Potapenko, Tetyana, 45400 Fleury Les Aubrais (FR)
(74) Mandataire: Kaspar, Jean-Georges

(57) **Abrégé**

Un dispositif de chauffage par rayonnement comporte une admission 3 d'air à réchauffer en position basse, un corps de chauffe 4 par convection et une sortie d'air 1b réchauffé en position haute. Un ensemble de chauffe par rayonnement comporte une source 5 d'émission infrarouge et lumineuse, une surface vitrée 2 transmettant le rayonnement infrarouge et lumineuse en direction d'un local à chauffer et un moyen 6 pour homogénéiser l'éclairement infrarouge et lumineux de ladite surface vitrée 2.
Ce moyen pour homogénéiser l'éclairement infrarouge et lumineux de ladite surface vitrée 2 est avantageusement un réflecteur 6 espacé de la surface vitrée 2.

## Description

L'invention est relative à un dispositif de chauffage par rayonnement, du type comportant une admission d'air à réchauffer en position basse, un corps de chauffe par convection et une sortie d'air réchauffé en position haute, ainsi qu'un ensemble de chauffe par rayonnement.

Un premier but de l'invention est d'améliorer l'état de la technique connue, en proposant un nouveau dispositif de chauffage par rayonnement.

Un deuxième but de l'invention est de fournir un nouveau dispositif de chauffage, dans lequel le rayonnement émis en direction du local à chauffer est sensiblement homogène, de manière à éviter un échauffement excessif des surfaces en contact avec l'occupant d'un local à chauffer.

L'invention a pour objet un dispositif de chauffage par rayonnement, du type comportant une admission d'air à réchauffer en position basse, un corps de chauffe par convection et une sortie d'air réchauffé en position haute, ainsi qu'un ensemble de chauffe par rayonnement, caractérisé par le fait que ledit ensemble de chauffe par rayonnement comporte une source d'émission infrarouge et lumineuse, une surface vitrée transmettant le rayonnement infrarouge et lumineux en direction d'un local à chauffer et un moyen pour homogénéiser l'éclairement infrarouge et lumineux de ladite surface vitrée.
Selon d'autres caractéristiques alternatives de l'invention :
- ledit moyen pour homogénéiser l'éclairement infrarouge et lumineux de ladite surface vitrée est un réflecteur espacé de ladite surface vitrée pour permettre une circulation ascendante d'air entre le réflecteur et ladite surface vitrée,
- le dispositif comporte une enveloppe présentant une face avant orientée vers le local à chauffer et portant ladite surface vitrée et une face arrière portant le corps de chauffe par convection,
- la source d'émission infrarouge et lumineuse est disposée sous le niveau inférieur de la surface vitrée pour éviter son échauffement localisé,
- le réflecteur est composé selon une conformation concave s'étendant sur toute la hauteur de la surface vitrée et autour de la source d'émission infrarouge et lumineuse,
- le réflecteur comporte un premier secteur courbé autour de la source d'émission infrarouge et lumineuse, une partie sensiblement plane et un deuxième secteur courbé s'étendant jusqu'au niveau supérieur de la surface vitrée,
- le réflecteur est réalisé en un matériau choisi dans le groupe comportant l'aluminium, le cuivre ou la céramique ou un matériau équivalent en ce qui concerne la réflexion du rayonnement visible et du rayonnement infrarouge,
- le réflecteur présente, du côté réfléchissant, une surface alvéolée, granuleuse, lisse ou mate,
- le réflecteur est espacé de la surface vitrée d'une distance comprise entre 20 mm et 60 mm, pour définir un passage de circulation d'air entre le réflecteur et la surface vitrée,
- le réflecteur est distant de la source d'émission infrarouge et lumineuse d'une distance supérieure à 20 mm, pour définir un passage de convection d'air entre le réflecteur et la source d'émission.

L'invention sera mieux comprise grâce à la description qui va suivre donnée à titre d'exemple non limitatif en référence aux dessins annexés dans lesquels :
La figure 1 représente schématiquement une vue de face d'un dispositif selon l'invention.
La figure 2 représente schématiquement une vue en coupe selon la ligne II-II de la figure 1 d'un dispositif selon l'invention.

En référence aux figures 1 et 2, les éléments identiques ou fonctionnellement équivalents sont repérés par des chiffres de référence identiques.

Sur la figure 1, un dispositif de chauffage selon l'invention comporte une enveloppe 1 présentant une face avant 1 a orientée vers le local à chauffer.

La face avant 1 a présente une sortie d'air réchauffé 1 b et une surface vitrée 2 susceptible de transmettre un rayonnement infrarouge ou lumineux en direction d'un local à chauffer.

De préférence, la surface vitrée 2 est disposée de manière à diriger le flux rayonnant vers la partie supérieure du corps d'un utilisateur.

Pour obtenir un rayonnement lumineux et infrarouge, on utilise de préférence une lampe halogène d'un diamètre de 10 mm et d'une longueur voisine de 400 mm comme source d'émission lumineuse.

Sur la figure 2, un dispositif selon l'invention comporte une enveloppe 1 présentant une admission d'air à réchauffer en position basse : cette admission d'air à réchauffer en position basse peut par exemple être constituée par des ouïes 3 pratiquées dans la face inférieure de l'enveloppe.

L'air entrant par les ouies 3 circule vers le haut en étant échauffé du côté de la face arrière de l'appareil par un corps de chauffe 4 par convection, tandis que l'air entrant du côté de la face avant 1 a poursuit sa circulation ascendante pour rencontrer un ensemble de chauffe par rayonnement.

L'ensemble de chauffe par rayonnement comporte une source d'émission infrarouge et lumineuse 5, par exemple une lampe halogène ou une lampe à quartz, une surface vitrée 2 disposée en face avant et un moyen 6 pour homogénéiser l'éclairement infrarouge de la surface vitrée 2.

Le moyen pour homogénéiser l'éclairement infrarouge et lumineux de la surface vitrée 2 est de préférence un réflecteur 6 espacé de la surface vitrée 2 pour permettre une circulation ascendante d'air entre le réflecteur 6 et la surface vitrée 2.

Avantageusement, le réflecteur 6 est espacé de la surface vitrée 2 d'une distance comprise entre 20 mm et 60 mm, par exemple de 30 mm.

Ainsi, l'air en circulation ascendante peut pénétrer entre l'arrière de la surface vitrée 2 et le côté réfléchissant du réflecteur 6, de manière à modérer l'élévation de température dans cet espace.

Avantageusement, la source 5 d'émission infrarouge et lumineuse est disposée sous le niveau inférieur de la surface vitrée 2 pour éviter un échauffement localisé susceptible d'engendrer un risque de brûlure pour l'utilisateur.

Le réflecteur 6 est de préférence réalisé en un matériau choisi dans le groupe comportant l'aluminium, le cuivre, la céramique, ou un matériau équivalent en ce qui concerne la réflexion du rayonnement lumineux et du rayonnement infrarouge.

De préférence le côté réfléchissant du réflecteur 6 est continu et présente une surface alvéolée, granuleuse lisse ou mate.

Le réflecteur 6 peut être mis en forme à partir d'une surface plane et présente de préférence un premier secteur courbé entourant partiellement la source 5 d'émission infrarouge, par exemple un quart de cylindre de rayon 30 mm.

La distance entre le réflecteur 6 et la source 5 d'émission infrarouge peut varier, mais est de préférence supérieure à 20 mm, pour définir un passage suffisant de convection d'air entre le réflecteur 6 et la source 5 d'émission infrarouge et lumineuse.

Une partie 7 intérieure de la face avant 1 a située en regard de la source 5 d'émission infrarouge et lumineuse est avantageusement réfléchissante pour éviter un échauffement local créé par absorption du rayonnement visible et infrarouge venant de la source 5 d'émission infrarouge et lumineuse.

Le réflecteur 6 présente de préférence une partie sensiblement plane raccordée au premier secteur courbé précité.

Cette partie sensiblement plane se raccorde de préférence tangentiellement à un deuxième secteur courbé s'étendant jusqu'au niveau supérieur de la surface vitrée 2.

A titre d'exemple, le premier secteur courbé présente un rayon de 30 mm, la surface plane précitée s'étend sur une hauteur de 70 mm et le deuxième secteur courbé s'étend sur une hauteur d'environ 130 mm et présente un rayon de 200 mm avec un angle au centre voisin de 40 degrés.

Des essais ont été réalisés avec cette disposition et ont démontré que l'échauffement des surfaces extérieures reste inférieur à 70° K.

Grâce à l'invention, l'émission simultanée d'un rayonnement lumineux et d'un rayonnement infrarouge permet de transmettre par l'intermédiaire de la surface vitrée 2 un rayonnement visible et infrarouge avertissant l'utilisateur du bon fonctionnement de l'appareil, et procurant un effet esthétique avantageux.

L'invention décrite en référence à un mode de réalisation particulier n'y est nullement limitée, mais couvre au contraire toute modification de forme et toute variante de réalisation dans le cadre et l'esprit de l'invention.

Ainsi, les dimensions, les rayons, la hauteur de la partie plane, le positionnement de la source d'émission lumineuse peuvent être modifiés à volonté pour augmenter ou diminuer l'effet rayonnant et lumineux du dispositif selon l'invention.

## Revendications

1. Dispositif de chauffage par rayonnement, du type comportant une admission d'air à réchauffer en position basse, un corps (4) de chauffe par convection et une sortie (1 b) d'air réchauffé en position haute, ainsi qu'un ensemble (2-5-6) de chauffe par rayonnement, **caractérisé par le fait que** ledit ensemble (2-5-6) de chauffe par rayonnement comporte une source (5) d'émission infrarouge et lumineuse, une surface (2) vitrée transmettant le rayonnement infrarouge et lumineux en direction d'un local à chauffer et un moyen (6) pour homogénéiser l'éclairement infrarouge et lumineux de ladite surface vitrée.

2. Dispositif selon la revendication 1, **caractérisé par** ledit moyen (6) pour homogénéiser l'éclairement infrarouge et lumineux de ladite surface vitrée (2) est un réflecteur (6) espacé de ladite surface vitrée (2) pour permettre une circulation ascendante d'air entre le réflecteur (6) et ladite surface vitrée (2).

3. Dispositif selon la revendication 1 ou la revendication 2, **caractérisé par le fait que** le dispositif comporte une enveloppe (1) présentant une face avant (1a) orientée vers le local à chauffer et portant ladite surface vitrée (2) et une face arrière portant le corps de chauffe (4) par convection.

4. Dispositif selon la revendication 1 ou la revendication 2, **caractérisé par le fait que** la source (5) d'émission infrarouge et lumineuse est disposée sous le niveau inférieur de la surface vitrée (2), pour éviter son échauffement localisé.

5. Dispositif selon la revendication 2, **caractérisé par le fait que** le réflecteur (6) est composé selon une conformation concave s'étendant sur toute la hauteur de la surface vitrée (2) et autour de la source (5) d'émission infrarouge et lumineuse.

6. Dispositif selon la revendication 2 ou la revendication 5, **caractérisé par le fait que** le réflecteur (6) comporte un premier secteur courbé autour de la source (5) d'émission infrarouge et lumineuse, une partie sensiblement plane et un deuxième secteur courbé s'étendant jusqu'au niveau supérieur de la surface vitrée.

7. Dispositif selon la revendication 2 ou la revendication 5, **caractérisé par le fait que** le réflecteur (6) est réalisé en un matériau choisi dans le groupe comportant l'aluminium, le cuivre ou la céramique ou un matériau équivalent en ce qui concerne la réflexion du rayonnement visible et du rayonnement infrarouge.

8. Dispositif selon la revendication 2 ou la revendication 5, **caractérisé par le fait que** le réflecteur (6) présente, du côté réfléchissant, une surface alvéolée, granuleuse, lisse ou mate.

9. Dispositif selon la revendication 2, **caractérisé par le fait que** le réflecteur (6) est espacé de la surface vitrée (2) d'une distance comprise entre 20 mm et 60 mm, pour définir un passage de circulation d'air entre le réflecteur (6) et la surface vitrée (2).

10. Dispositif selon la revendication 2, **caractérisé par le fait que** le réflecteur (6) est distant de la source (5) d'émission infrarouge et lumineuse d'une distance supérieure à 20 mm, pour définir un passage de convection d'air entre le réflecteur (6) et la source (5) d'émission lumineuse.
